# FASCICULE DE BREVET EUROPEEN

(11) **EP 1 213 224 B1**
(45) Date de publication et mention de la délivrance du brevet: **28.04.2004**
(21) Numéro de dépôt: 01403080.3
(22) Date de dépôt: 30.11.2001
(51) Int. Cl.: B65B 31/00

(54) **Procédé de stockage d'une matière pulvérulente**
Verfahren zum Lagern von pulverförmigem Material
Method for storing pulverulent material

(30) Priorité: 07.12.2000 FR 0015871
(43) Date de publication de la demande: 12.06.2002
(73) Titulaire: Tschocke, Christian, 82800 Bruniquel (FR)
(72) Inventeur: Tschocke, Christian, 82800 Bruniquel (FR)
(74) Mandataire: Fruchard, Guy

(56) Documents cités:
- EP-A- 0 714 831
- GB-A- 1 155 504
- GB-A- 2 085 392

## Description

La présente invention concerne un procédé de stockage d'une matière pulvérulente, et plus particulièrement un procédé de stockage de farines animales contaminées par des protéines mutantes.

On sait que lors du stockage en vrac d'une matière pulvérulente, par exemple de la farine ou des grains auxquels sont mélangées des poussières résultant de la manipulation des grains, il existe un risque d'inflammation spontanée, voire même d'explosion de la masse de matière pulvérulente. Ce risque est particulièrement important pour les matières pulvérulentes susceptibles de fermenter selon une réaction de fermentation qui d'une part est exothermique et d'autre part conduit à une production de gaz inflammable. Afin d'éviter ce risque, il est donc habituel de soumettre les silos de matière pulvérulente à une ventilation qui a pour effet d'une part d'abaisser la température de stockàge et d'autre part d'éviter la formation d'un mélange gazeux susceptible d'une inflammation spontanée. Toutefois, cette ventilation a généralement pour conséquence de rejeter dans l'atmosphère des particules qui sont entraînées par le flux gazeux servant à la ventilation. Les procédés de stockage classique de matière pulvérulente ne sont donc pas utilisables pour des matières pulvérulentes dangereuses en particulier pour le stockage des farines animales à protéines mutantes.

Il est connu du document GB-A-2 085 392 un procédé de conditionnement de matière pulvérulente utilisant un gaz de transport inertant pour se substituer à l'oxygène pendant le transport afin d'éviter une oxydation de la matière pulvérulente. La matière pulvérulente est ensuite introduite par gravité dans l'emballage final. Ce procédé est proposé en remplacement d'un procédé de conditionnement conventionnel, consistant à disposer la matière pulvérulente dans un récipient et à mettre celui-ci sous vide puis à remplacer l'air par un gaz pauvre en oxygène. Dans un cas comme dans l'autre le gaz inertant est maintenu à une pression égale à la pression atmosphérique dans l'emballage final afin de maintenir le gaz inertant en contact avec la matière pulvérulente. La masse de matière pulvérulente n'a alors aucune tenue et n'est pas facilement manipulable autrement qu'en la mettant dans des récipients rigides.

Il est en outre connu du document EP 714 831 de conditionner sous vide un produit granulaire et de sceller le conditionnement après mise sous vide. Un tel procédé est a priori contradictoire avec le traitement avec un gaz inertant, la mise sous vide ayant pour effet d'éliminer le gaz inertant.

Le but de l'invention est de stocker une matière pulvérulente en évitant le déclenchement d'une réaction exothermique au sein de la matière pulvérulente tout en facilitant la manipulation de celle-ci. Selon l'invention, on propose un procédé de stockage d'une matière pulvérulente comportant les étapes de transporter la matière pulvérulente de façon pneumatique en utilisant un gaz inertant comme gaz de transport, puis de conditionner la matière pulvérulente, le conditionnement étant réalisé dans des, emballages étanches comportant une enveloppe souple et le procédé comportant l'étape de soumettre les récipients remplis à une dépression puis de les sceller pour former des blocs. Ainsi, contrairement à ce que l'on pouvait craindre a priori, l'élimination du gaz inertant lors de la mise en dépression après transport dans un flux de gaz inertant maintient la matière pulvérulente dans un état évitant le déclenchement d'une réaction de fermentation au sein de la masse de la matière stockée. En outre, On réalise ainsi un compactage de la matière pulvérulente, ce qui permet à la fois une réduction de son encombrement et la réalisation de blocs pouvant être aisément manipulés.

D'autres caractéristiques et avantages de l'invention apparaîtront à la lecture d'un mode de mise en oeuvre particulier de l'invention tel que décrit ci-après.

Dans le mode de mise en oeuvre préféré de l'invention, la matière pulvérulente à stocker est prélevée de façon pneumatique dans le conteneur ayant servi à apporter la matière pulvérulente sur le lieu de stockage ou directement sur le site de production de la matière, par exemple au moyen d'une turbine convenablement reliée à une conduite d'alimentation en gaz de transport de sorte que pendant le transport la farine est soumise de façon très homogène au mélange inertant. Dans le cas de stockage de farines animales, le gaz de transport est de préférence un mélange de chlore et d'azote dans des proportions d'environ 85 % d'azote et 15 % de chlore, ce qui permet de réaliser une destruction au moins partielle des bactéries contenues dans la farine et susceptibles de déclencher une fermentation.

La matière pulvérulente est ainsi transportée à l'aplomb d'un emballage constitué par une enveloppe souple, de préférence une enveloppe à double paroi garantissant mieux son étanchéité, et la matière pulvérulente est alors séparée du gaz de transport au moyen d'un séparateur approprié, par exemple en utilisant un séparateur cyclonique.

Lorsqu'une quantité suffisante de matière pulvérulente a été introduite dans l'enveloppe, celle-ci est fermée et l'enveloppe est mise en dépression puis scellée de façon étanche de façon à réaliser des blocs compactes. Plusieurs blocs ainsi réalisés sont de préférence regroupés dans un conteneur rigide de façon à permettre un stockage plus important par empilement des conteneurs les uns sur les autres.

Bien entendu, l'invention n'est pas limitée au mode de mise en oeuvre décrit et on peut y apporter des variantes de réalisation sans sortir du cadre de l'invention tel que défini par les revendications.

En particulier bien que l'invention ait été décrite en relation avec l'utilisation de l'azote comme gaz inertant, on peut également prévoir d'adapter le gaz inertant à la nature de la matière pulvérulente devant être stockée.

Bien qu'on ait prévu dans le mode de réalisation préféré un mélange de gaz comportant 15 % de chlore, on peut adapter cette proportion en fonction du développement présumé des bactéries, de préférence dans une plage comprise entre 5 % et 30 %. On peut également utiliser un gaz inertant comportant seulement de l'azote, en particulier lorsque le traitement envisagé après stockage risque de transformer le chlore en gaz toxique, par exemple lors d'une incinération dans une cimenterie. On peut également remplacer le chlore par un autre gaz à action désinfectante et mieux adapté que le chlore au traitement final envisagé.

## Revendications

1. Procédé de stockage d'une matière pulvérulente comportant les étapes de transporter la matière pulvérulente de façon pneumatique en utilisant un gaz inertant comme gaz de transport, puis de conditionner la matière pulvérulente, **caractérisé en ce que** le conditionnement est réalisé dans des emballages étanches comportant une enveloppe souple et **en ce que** le procédé comporte l'étape de soumettre les récipients remplis à une dépression puis de les sceller pour former des blocs.

2. Procédé selon la revendication 1, **caractérisé en ce que** plusieurs blocs sont regroupés dans un conteneur rigide.

3. Procédé selon la revendication 1, **caractérisé en ce que** le gaz inertant comporte un mélange d'azote et de gaz à action désinfectante.

4. Procédé selon la revendication 3, **caractérisé en ce que** le mélange gazeux comprend de 5 % à 30 %, de préférence 15 %, de gaz à action désinfectante.

5. Procédé selon la revendication 3 ou la revendication 4, **caractérisé en ce que** le gaz à action désinfectante est du chlore.

## Claims

1. A method of storing a powder material, the method comprising the steps of transporting the powder material pneumatically using an inerting gas as a transport gas, and then packaging the powder material, the method being **characterized in that** packaging is performed in leakproof packages having a flexible skin, and **in that** the method includes the step of subjecting the filled receptacles to suction and then sealing them so as to form blocks.

2. A method according to claim 1, **characterized in that** a plurality of blocks are grouped together in a rigid container.

3. A method according to claim 1, **characterized in that** the inerting gas comprises a mixture of nitrogen and of gas having a disinfectant action.

4. A method according to claim 3, **characterized in that** the gas mixture comprises 5% to 30% and preferably 15% of gas having disinfecting action.

5. A method according to claim 3 or claim 4, **characterized in that** the gas having disinfecting action is chlorine.

## Patentansprüche

1. Verfahren zum Lagern von pulverförmigem Material, umfassend die folgenden Schritte: Transportieren des pulverförmigen Materials auf pneumatische Weise, indem als Transportgas Inertgas verwendet wird, und anschließendes Verpacken des pulverförmigen Materials, **dadurch gekennzeichnet, dass** das Verpacken in dichten Verpackungen erfolgt, die aus einer flexiblen Hülle bestehen, und dass das Verfahren den Schritt umfasst, die gefüllten Behälter einem Unterdruck auszusetzen und sie anschließend zu versiegeln, um Blöcke auszubilden.

2. Verfahren nach Anspruch 1, **dadurch gekennzeichnet, dass** mehrere Blöcke in einem starren Behälter zusammengefasst werden.

3. Verfahren nach Anspruch 1, **dadurch gekennzeichnet, dass** das Inertgas eine Mischung aus Stickstoff und Gas mit desinfizierender Wirkung umfasst.

4. Verfahren nach Anspruch 3, **dadurch gekennzeichnet, dass** das Gasgemisch zwischen 5% und 30%, vorzugsweise 15%, Gas mit desinfizierender Wirkung enthält.

5. Verfahren nach Anspruch 3 oder Anspruch 4, **dadurch gekennzeichnet, dass** das Gas mit desinfizierender Wirkung Chlor ist.
